# EUROPÄISCHE PATENTSCHRIFT

(11) **EP 3 597 829 B1**
(45) Veröffentlichungstag und Bekanntmachung des Hinweises auf die Patenterteilung: **03.11.2021**
(21) Anmeldenummer: 19165504.2
(22) Anmeldetag: 27.03.2019
(51) Int. Cl.: E02B 17/02, E02D 27/52, E02D 37/00

(54) **GRÜNDUNGSVERSTÄRKUNG FÜR OFFSHORE-BAUWERKE**
FOUNDATION REINFORCEMENT FOR OFFSHORE CONSTRUCTION
RENFORT DE FONDATIONS POUR OUVRAGES EN MER

(30) Priorität: 20.07.2018 DE 102018117656
(43) Veröffentlichungstag der Anmeldung: 22.01.2020
(73) Patentinhaber: RWE Renewables GmbH, 45145 Essen (DE)
(72) Erfinder: BARTMINN, Daniel, 25335 Elmshorn (DE)
(74) Vertreter: Cohausz & Florack

(56) Entgegenhaltungen:
- CN-A- 104 395 530
- GB-A- 2 481 906
- NL-C1- 1 026 005
- US-A1- 2011 135 400
- US-A1- 2017 233 971

## Beschreibung

### Gebiet

Die Erfindung betrifft eine Gründungsverstärkung für ein Offshore-Bauwerk.

### Hintergrund

Gründungen bzw. Gründungsstrukturen für Offshore-Bauwerke bzw. Offshore-Strukturen, insbesondere für Offshore-Windenergieanlagen oder Topsides (z. B. aufgesetzte Behausungen von elektrischen Anlagen, Umspannwerke, Plattformen, um nur einige Beispiele zu nennen) erfordern im laufenden Betrieb mitunter steigende Lastanforderungen, die von der entsprechenden Gründung dann getragen werden müssen.

Beispielsweise kann es vorkommen, dass eine Ölbohrplattform als Offshore-Bauwerk im laufenden Betrieb mehr Öl fördern, oder eine erhöhte Sicherheit gegenüber Wetterbedingungen oder dergleichen bieten soll. Ferner kann sich beispielsweise bei Windenergieanlagen als Offshore-Bauwerk die Lastanforderung im laufenden Betrieb erhöhen, wenn z. B. eine größere Turbine, oder größere Rotorblätter von der Windenergieanlage umfasst sein sollen. Dann ist es erforderlich, dass auch die bestehende Gründung des Offshore-Bauwerks diese erhöhten Lastanforderungen tragen kann.

Nachteilig ist oftmals, dass die verwendeten und bestehenden Gründungen für diese höheren Lasten nicht ausgelegt sind. Beispielsweise haben Strukturen z. B. Gitterelemente von Jacket-Gründungen selber zum Teil schon einen erheblichen Anteil an geplanten Ermüdungslasten erfahren. Ferner ist ein Nachrüsten von weiteren Gitterstrukturen einer (Jacket-) Gründung mitunter aufwendig, da durch neue Gitterstrukturen eine erhöhte modale Masse vorliegt, die die Eigenfrequenz des Offshore-Bauwerks herabsetzt und damit in der Regel die Ermüdungslasten der bestehenden Gründung erhöht werden. Dies liegt vor allen Dingen daran, dass die Eigenfrequenz des Offshore-Bauwerks näher an die Erregerfrequenz des Wellenspektrums des Meeres rückt.

Aus der WO 2014/115435 A1 ist eine Gründung für eine Offshore-Plattform bekannt, wobei Stützelemente einen Teil der Gründung bilden. Die Stützelemente sind unterseitig mit tonnenartigen Elementen und oberseitig mit einer Ebene fest verbunden. Die Stützelemente sind ferner mittels Verbindungselementen mit einem innenliegenden, ebenfalls aus tonnenförmigen Bauteilen gebildeten Ring verbunden.

Aus der US 2017/0233971 A1 ist ein Gründungssystem für die Gründung eines Offshore-Bauwerkes, umfassend einen Monopile mit einem im Meeresboden verankerbaren Verankerungsabschnitt und einem am gegenüberliegenden Ende angeordneten Verbindungsabschnitt bekannt. Mit dem Verbindungsabschnitt des Monopiles ist eine Plattformstruktur direkt oder über ein Übergangsstück mittelbar verbindbar. Ebenfalls weist das Gründungssystem Stabilisierungseinrichtungen in Form von Stützfüßen auf, die mit der Plattformstruktur und mit dem Meeresboden verbunden sind.

Die GB 2481906 A befasst sich mit der Aufgabe, die Installation von Gründungen im Meeresboden zu vereinfachen. Hierzu wird ein provisorisches Gerüst zur Installation von Stützen oder Pfeilern Unterwasser offenbart. Das Gerüst weist eine Mehrzahl von Stützbeinen auf, wobei die Stützbeine vertikal verstellbare Fußteile umfassen. Verstrebungen können zwischen den Stützbeinen angeordnet werden, um diese zu verstärken. Die Stützbeine können als Vorlage dazu verwendet werden, um Bohrungen für Pfeiler beispielsweise einer Jacket-Gründung vorzusehen.

Aus der NL 1026005 C1 ist eine Gründung für eine Offshore-Plattform bekannt, die vollständig lokal aus modularen Teilen zusammenbaubar ist. Die modulare Gründung weist eine Fundamenteinrichtung, eine Plattform, Verankerungsarme und vorgespannte Kabel auf. Die Verankerungsarme sind mittels diagonaler Streben mit einem mittig angeordneten, vertikalen Stützpfeiler verbunden. Ebenfalls sind die Verankerungsarme mittels der vorgespannten Kabel mit einer unterhalb der Plattform angeordneten Spannungseinrichtung verbunden.

Die US 2011/0135400 A1 offenbart eine Gründung für eine Offshore-Plattform, bei der über Streben eine zusätzliche Stützung eines vertikalen Hauptpfeilers erzielt wird. Hierzu sind die Streben zwischen dem Hauptpfeiler und Stützpfeilern angeordnet. Die Gründung wird auch als Jacket-Gründung bezeichnet.

### Allgemeine Beschreibung einiger beispielhafter Ausführungsformen

Es wäre wünschenswert, insbesondere bestehende Gründungen an sich im laufenden Betrieb erhöhende Lastanforderungen eines Offshore-Bauwerks anpassen zu können.

Vor dem Hintergrund des dargestellten Standes der Technik ist es somit die gegenständliche Aufgabe, die beschriebenen Probleme zumindest teilweise zu verringern oder zu vermeiden, das heißt insbesondere eine kostengünstige Möglichkeit bereitzustellen, um eine bestehende Gründung eines Offshore-Bauwerks an sich erhöhende Lastanforderungen im laufenden Betrieb anpassen zu können.

Gemäß einem beispielhaften Aspekt der Erfindung wird eine Gründungsverstärkung für ein Offshore-Bauwerk offenbart, die folgendes umfasst:
- zumindest ein im Wesentlichen vertikal verlaufendes Stützelement mit einem oberen Ende und einem unteren Ende, wobei das untere Ende fixiert ist;
- zumindest ein Kragelement, das von dem oberen Ende des Stützelementes zu einem von einem ersten Verankerungsabschnitt einer bestehenden Gründung gehaltenen Element des Offshore-Bauwerks zumindest teilweise horizontal hinauskragt;
- wobei das Stützelement und das Kragelement derart an der bestehenden Gründung anordenbar sind, dass eine auf das Element wirkende Kraft zumindest teilweise über das Kragelement auf das Stützelement und/oder (z. B. direkt) auf das Stützelement übertragbar ist, so dass eine Entlastung der bestehenden Gründung erzielbar ist,
- wobei die die bestehende Gründung eine Jacket-Gründung ist;
- wobei zumindest zwei Stützelemente und zumindest zwei Kragelemente an der bestehenden Gründung anordenbar sind; und
- wobei die jeweiligen oberen Enden der zumindest zwei Stützelemente mittels zumindest eines Tragelementes miteinander verbindbar sind.

Im Folgenden werden einige beispielhafte Ausführungsformen detaillierter beschrieben:
Der Begriff Meeresboden im Sinne der Erfindung umfasst sowohl einen Meeresboden eines Meeres (z. B. Ozean) als auch einen Seeboden eines Sees.

Dabei liegt der Erfindung die Erkenntnis zugrunde, dass Tragreserven von Verankerungen (z. B. Gründungspfähle) im Meeresboden von bestehenden Gründungen mobilisierbar sind. Ferner ist es möglich, die von der erhöhten Lastanforderung des Offshore-Bauwerks verursachte Lasterhöhung in (der Struktur) der bestehenden Gründung (z. B. Jacket-Gründung) gering zu halten. Ferner werden die erforderlichen Änderungen und Anpassungen an der bestehenden Gründung bzw. deren Strukturen (Strukturelemente) mittels der erfindungsgemäßen Gründungsverstärkung gering gehalten.

Erfindungsgemäß werden die Lasten bzw. erhöhte Lasten des Offshore-Bauwerks über die gegenständliche Gründungsverstärkung in zumindest ein hauptsächlich vertikal ausgerichtetes Stützelement umgeleitet, das mit seinem unteren Ende in Meeresbodennähe bzw. Seebodennähe fixiert ist. Das untere Ende des zumindest einen Stützelementes ist beispielsweise kraftschlüssig, z. B. mit einer oder mehreren Verankerungen (z. B. Gründungspfählen) der bestehenden Gründung fixiert, indem es mit diesen verbunden (z. B. verschraubt und/oder vergroutet) ist.

Das Element des Offshore-Bauwerks ist beispielsweise ein Pfahlelement, das zumindest eine vertikale Verbindung zu einer Nutzstruktur bzw. Topside des Offshore-Bauwerks aufweist. Ferner ist das Element des Offshore-Bauwerks beispielsweise ein Befestigungspunkt des Offshore-Bauwerks, vorzugsweise ein Befestigungspunkt an einer Unterseite (d.h. insbesondere eine zum Meeresboden ausgerichtete Seite) des Offshore-Bauwerks.

Ein Offshore-Bauwerk ist beispielsweise eine Offshore installierte Windenergieanlage. Ferner ist ein Offshore-Bauwerk beispielsweise eine Umspannanlage, oder eine Bohr- oder Förderplattform. Ein Offshore-Bauwerk ist beispielsweise eine im Meeresboden gegründete Struktur, die eine Topside aufweist oder umfasst.

Eine Topside eines Offshore-Bauwerks bezeichnet im Sinne der Erfindung insbesondere denjenigen Teil eines Offshore Bauwerks, der oberhalb des Meeresspiegels angeordnet ist und funktionale Elemente des Offshore-Bauwerks umfasst. Im Falle einer Windenergieanlage als Offshore-Bauwerks kann dies beispielsweise die Gondel umfassend eine Turbine und Rotorblätter sein, wobei die Gondel beispielsweise über einen Turm mittels der bestehenden Gründung im Meeresboden gegründet ist. Topsides des Offshore-Bauwerks können ferner beispielsweise Behausungen von elektrischen Anlagen, Umspannwerken, Öl- und/oder Gas-Förder- und Verarbeitungsanlagen, Mess- und Funkstationen, Wohnplattformen, Verladestationen, Flares oder dergleichen sein, um nur einige nicht-limitierende Beispiele zu nennen.

Das zumindest eine Stützelement ist beispielsweise ein Rohr. Das untere Ende des Stützelementes ist fixiert, so dass eine Kraft abgeleitet bzw. umgeleitet werden kann. Beispielsweise ist das untere Ende des Stützelementes derart fixiert, dass die Kraft in den Meeresboden abgeleitet bzw. umgeleitet wird.

Das zumindest eine Kragelement ist beispielsweise ein horizontaler Träger. Das zumindest eine Kragelement ist idealerweise mit allen bestehenden Elementen (z. B. Pfahlelementen), die das Offshore-Bauwerk tragen, kraftschlüssig verbunden.

Die gegenständliche Gründungsverstärkung erlaubt es, dass sich erhöhende Lasten des Offshore-Bauwerks im laufenden Betrieb von der bestehenden Gründung getragen werden können. Dies wird erfindungsgemäß insbesondere dadurch ermöglicht, dass Verankerungen (z. B. ein oder mehrere Gründungspfähle) von bestehenden Gründungen sogenannten Anwachseffekten unterliegen, die sich die vorliegende Erfindung zu Nutze macht. Hierbei handelt es sich um eine Erhöhung des Widerstands der Verankerung (z. B. Gründungspfahl) der bestehenden Gründung im Meeresboden, die sich über die Zeit z. B. durch Umlagerungen und Setzungseffekte und dem Abbau von Porenwasserdrücken ergeben. Diese Anwachseffekte können eine Steigerung der maximalen Last der Verankerungen der bestehenden Gründungen von 20 % bis 60 % und mehr realisieren. Dies eröffnet die Möglichkeit, nachträglich die Stabilität von Offshore-Gründungen für Lasten, die auf diese Offshore-Gründungen wirken, mittels der gegenständlichen Gründungsverstärkung signifikant zu steigern, ohne das die bestehende Verankerung (z. B. ein oder mehrere Gründungspfähle) erneuert werden müssen.

In einer beispielhaften Ausgestaltung des Gegenstandes greift die bestehende Gründung mit zumindest einem zweiten im Meeresboden verankerbaren Verankerungsabschnitt von einer Verankerung in den Meeresboden ein.

Die bestehende Gründung umfasst beispielsweise eine oder mehrere Verankerungen, z. B. Gründungspfähle, die im Meeresboden verankert sind. Die eine oder mehreren Verankerungen (z. B. Gründungspfähle) sind beispielsweise derart im Meeresboden verankert, dass der zweite Verankerungsabschnitt, der von der Verankerung der bestehenden Gründung umfasst ist, in den Meeresboden eingreift. Dies kann beispielsweise ermöglicht werden, in dem die eine oder mehreren Verankerungen zumindest teilweise in den Meeresboden einvibriert werden, so dass der jeweilige zweite Verankerungsabschnitt der einen oder mehreren Verankerungen in den Meeresboden eingreift.

Die bestehende Gründung ist eine Jacket-Gründung.

Bestimmte Offshore-Bauwerke, insbesondere Windenergieanlagen, werden regelmäßig mit einer Jacket-Gründung im Meeresboden befestigt.

Eine derartige Jacket-Gründung weist beispielsweise eine viereckige Grundfläche auf, die mit einer pyramidenförmigen Fachwerkkonstruktionen aus Gitterstrukturen (z. B. Stahlrohre) miteinander verbunden sind, wobei sich die pyramidenförmige Konstruktion vertikal nach oben erstreckt. Ein oberes Ende der Gitterstruktur ist beispielsweise zur Aufnahme des Elementes (z. B. Pfahlelement) von dem Offshore-Bauwerk ausgebildet. Das untere Ende der Jacket-Gründung selbst ist beispielsweise mittels zumindest einer Verankerung (z. B. Gründungspfahl) im Meeresboden verankert.

Die bestehende Jacket-Gründung ist beispielsweise mit einer Pre-Pile Verankerung im Meeresboden verankert, wobei ein oder mehrere Verankerungselemente bzw. Verankerungen (z. B. Pfahlelemente) der Jacket-Gründung im Meeresboden verankert sind, so dass die Jacket-Gründung im Meeresboden verankerbar ist. Dies ist beispielsweise realisiert, in dem die Gitterstruktur(en) der Jacket-Gründung, z. B. mittels eines Vergroutens, in der bzw. den Verankerung(en) fixiert ist.

Alternativ ist die bestehende Jacket-Gründung beispielsweise eine Post-Pile Verankerung, wobei bei der Post-Pile Verankerung das Anordnen der gegenständlichen Gründungsverstärkung mitunter einfacher ist als bei einer Pre-Pile Verankerung. Bei Post-Pile Verankerungen einer Jacket-Gründung wird das untere Ende des zumindest einen Stützelementes der Gründungsverstärkung in zumindest ein freies oberes Ende von zumindest einer von den jeweiligen Post-Pile Verankerungen umfassten Gründungspfählen angeordnet (z. B. eingesteckt), und insbesondere anschließend kraftschlüssig mit der jeweiligen Post-Pile Verankerung verbunden (z. B. fixiert), z. B. mittels eines Vergroutens.

Es wird eine Steifigkeitserhöhung durch eine Vergrößerung des "Jacket-Headprints" und eine Entlastung der Gitterstruktur(en) der bestehenden Jacket-Gründung ermöglicht.

In einer beispielhaften Ausgestaltung des Gegenstandes sind das Stützelement und das Kragelement kraftschlüssig miteinander verbindbar.

Das obere Ende des zumindest einen Stützelementes und ein Ende des zumindest einen Kragelementes sind beispielsweise fest miteinander verbindbar (z. B. verschraub- oder verschweißbar). Eine Längserstreckungsrichtung des zumindest einen Stützelementes und eine Längserstreckungsrichtung des zumindest einen Kragelementes weisen beispielsweise vorliegend einen Winkel von etwa 90° auf. Derart ist die Längserstreckungsrichtung des zumindest einen Stützelementes im die bestehende Gründung verstärkenden Zustand im Wesentlichen vertikal verlaufend, und die Längserstreckungsrichtung des zumindest einen Kragelementes im die bestehende Gründung verstärkenden Zustand zumindest teilweise horizontal verlaufend.

In einer beispielhaften Ausgestaltung des Gegenstandes ist das Stützelement kraftschlüssig mit einem Gründungspfahl der bestehenden Gründung verbindbar.

Der Gründungspfahl ist beispielsweise die Verankerung, die den zweiten Verankerungsabschnitt der bestehenden Gründung aufweist. Die bestehende Gründung weist beispielsweise mehr als einen derartigen Gründungspfahl auf, z. B. zwei, drei, vier, oder mehr solcher Gründungspfähle. Ein derartiger Gründungspfahl weist beispielsweise zumindest eine Aufnahme zur Aufnahme des unteren Endes des zumindest einen Stützelementes auf. Um das zumindest eine Stützelement in dieser Aufnahme zu fixieren, kann das untere Ende des zumindest einen Stützelementes beispielsweise in die Aufnahme eingreifen (z. B. eingesteckt sein), und anschließend vergroutet werden. Die Aufnahme ist entsprechend beispielsweise hohlzylindrisch ausgebildet, so dass das untere Ende des zumindest einen Stützelementes in diese hohlzylindrische Aufnahme eingreifen kann.

In einer beispielhaften Ausgestaltung des Gegenstandes greift das Stützelement kraftschlüssig mit seinem unteren Ende in den Meeresboden ein.

Alternativ zu der Fixierung des unteren Endes des zumindest einen Stützelementes in einer Aufnahme, die z. B. von einer Verankerung (z. B. Gründungspfahl) der bestehenden Gründung bereitgestellt ist, ist das untere Ende des zumindest einen Stützelementes beispielsweise (direkt) im Meeresboden fixierbar. Eine kraftschlüssige Fixierung im Meeresboden kann beispielsweise über ein Vergrouten des unteren Endes des zumindest einen Stützelementes (z. B. ein Abschnitt des zumindest einen Stützelementes) erzielt werden. Ferner kann eine kraftschlüssige Fixierung im Meeresboden beispielsweise mittels eines Einvibrierens zumindest eines Teils des unteren Endes des zumindest einen Stützelementes in den Meeresboden hinein realisiert sein.

Das zumindest eine Stützelement ist beispielsweise verdreht gegenüber einem oder mehreren Verankerungsabschnitten bzw. Verankerungen (z. B. ein oder mehrere Gründungspfähle) der bestehenden Gründung, so dass das untere Ende des zumindest eine Stützelementes unmittelbar im Meeresboden verankert ist, und dennoch das zumindest eine Stützelement an sich im Wesentlichen vertikal ausgerichtet ist.

Dieses beschriebene Verdrehen des zumindest einen Stützelements ist insbesondere bei einer bestehenden Jacket-Gründung, die als Pre-Pile Verankerung ausgebildet ist, bevorzugt, da dies eine erleichterte Montage der gegenständlichen Gründungsverstärkung auch bei einer derartigen Pre-Pile Verankerung der bestehenden Gründung ermöglicht.

Das untere Ende des zumindest einen Stützelementes ist beispielsweise im die bestehende Gründung verstärkenden Zustand im Wesentlichen mittig zwischen zwei Verankerungen (z. B. Gründungspfählen) der bestehenden Jacket-Gründung (z. B. Pre-Pile Verankerungen) angeordnet.

In einer beispielhaften Ausgestaltung des Gegenstandes ist das Stützelement an einen Auftriebskörper kraftschlüssig angeschlossen.

Ein derartiger Auftriebskörper im Sinne des vorliegenden Gegenstands bewirkt, dass bei der gegenständlichen Gründung kurz- und langfristig extreme Schiefstellungen dadurch vermeidbar sind bzw. ausgeglichen werden können, dass der eine Rückstellkraft, die der Schiefstellung entgegenwirkt, verursacht.

Insbesondere kann ein derartiger Auftriebskörper eine im Wesentlichen konische oder gewölbte Geometrie aufweisen.

Ein derartiger Auftriebskörper kann beispielsweise zusätzlich zu einer Gründung eingesetzt werden, und die zum Halten des mit der Gründung gegründeten Offshore-Bauwerks unterstützen.

Durch den von dem (z. B. zumindest einen) Auftriebskörper verursachten Auftrieb kann sich eine geringere Eigenfrequenz des Offshore-Bauwerks ergeben, wodurch eine Limitierung der Eigenfrequenz erfolgen kann. Dies ist insbesondere bedingt durch eine halbschwimmende Gründung des Offshore-Bauwerks, die zumindest einen Auftriebskörper umfasst.

In einer weiteren gegenständlichen Ausgestaltung nach allen Aspekten ist der zumindest eine Auftriebskörper unterhalb der Wasseroberfläche und/oder zumindest das Element des Offshore-Bauwerks in einer horizontalen Ebene umrundend angeordnet.

Alternativ kann im aufrechten Zustand des Elements von dem Offshore-Bauwerk der zumindest eine Auftriebskörper auf der Wasserlinie aufliegend angeordnet sein. Ferner kann der zumindest eine Auftriebskörper beispielsweise an zumindest einem sich von der äußeren Wandung des Elements von dem Offshore-Bauwerk erstreckenden Arm angeordnet sein.

In einer beispielhaften Ausgestaltung des Gegenstandes bilden das Stützelement und das Kragelement zusammen eine Outrigger-Konstruktion aus, die im die bestehende Gründung verstärkenden Zustand außenliegend an dieser angeordnet ist, so dass die bestehende Gründung versteift ist, dabei ist wesentlich, dass die Outriger-Konstruktion in zumindest einer Verbindung, bevorzugtan zwei Verbindungen, z. B. zwischen dem vertikal verlaufenden und dem horizontal verlaufenden Element und bestehender Struktur und horizontalem Element biegesteif ausgebildet ist.

Es wird eine Verstärkung beispielsweise der Elemente (z. B. pyramidenförmige Gitterstrukturen) der Jacket-Gründung durch diese Outrigger-Konstruktion ermöglicht. Die Formulierung "im die bestehende Gründung verstärkenden Zustand" im Sinne der vorliegenden Erfindung stellt insbesondere denjenigen Zustand dar, in dem die erfindungsgemäße Gründungsverstärkung vollständig an der bestehenden Gründung montiert ist, also das zumindest eine Kragelement mit zumindest einem (Stütz-) Element des Offshore-Bauwerks verbunden und das untere Ende des zumindest einen Stützelementes fixiert ist.

Dies erlaubt ferner eine kostengünstige Nachrüstung der gegenständlichen Gründungsverstärkung an einer bestehenden Gründung, da der Arbeitsaufwand zur Installation durch die einfache außenliegende Anordnung minimal ist.

Zumindest zwei Stützelemente und zumindest zwei Kragelemente sind an der bestehenden Gründung anordenbar.

Im die bestehende Gründung verstärkenden Zustand sind folglich zumindest zwei, vorzugsweise drei, vier oder fünf Stützelemente außenliegend an der bestehenden Gründung anordenbar. Entsprechend sind beispielsweise im die bestehende Gründung verstärkenden Zustand zumindest zwei, insbesondere drei, vier, oder fünf Kragelemente jeweils mit dem Element des Offshore-Bauwerks, und dem jeweiligen Stützelement verbunden. Sämtliche Stützelemente und Kragelemente verstärken dann im die bestehende Gründung verstärkenden Zustand diese bestehende Gründung.

Ferner sind die zumindest zwei Stützelemente und die zumindest zwei Kragelemente beispielsweise modulartig an die bestehende Jacket-Gründung anordenbar, so dass die bestehende Gründung sukzessive durch ein oder mehrere weitere Stützelemente und Kragelemente erfindungsgemäß erweitert werden kann, so dass schrittweise die bestehende Gründung weiter verstärkbar ist. Ferner sind für den Fall das zumindest zwei Stützelemente und zumindest zwei Kragelemente an der bestehenden Gründung angeordnet sind, diese beispielsweise gleichverteilt außenliegend an der bestehenden Gründung angeordnet.

In einer beispielhaften Ausgestaltung des Gegenstandes ist das zumindest eine Stützelement mit einem Füllmaterial zur Erhöhung des Eigengewichts verfüllbar.

Zur Aufnahme des Füllmaterials ist das zumindest eine Stützelement beispielsweise zumindest teilweise hohl bzw. hohlzylindrisch ausgebildet. Z. B. ist das zumindest eine Stützelement ein (Hohl-) Rohr.

Das Füllmaterial ist beispielsweise eine Zementsuspension. Das Füllmaterial wird beispielsweise in das zumindest eine Stützelement eingepresst oder vergossen

In einer beispielhaften Ausgestaltung des Gegenstandes umfasst das Element des Offshore-Bauwerks eine Flanschverbindung, wobei das Kragelement kraftschlüssig mit der Flanschverbindung verbindbar ist.

Das zumindest eine Kragelement ist beispielsweise an der Flanschverbindung anordenbar (z. B. anschraubbar).

Für den Fall, dass das Element des Offshore-Bauwerks ein Pfahlelement ist, ist dieses beispielsweise an der Flanschverbindung angeordnet. Derart ist das Kragelement beispielsweise zusätzlich an der Flanschverbindung anordenbar (z. B. anschraubbar). Ferner ist das Kragelement der Gründungsverstärkung im Sinne des vorliegenden Gegenstands beispielsweise ebenfalls mit dem von dem ersten Verankerungsabschnitt der bestehenden Gründung gehaltenen Element des Offshore-Bauwerks kraftschlüssig verbunden. Alternativ umfasst die gegenständliche Gründungsverstärkung andere Ausgestaltungen der Verbindungen, die z. B. aber nicht ausschließlich hergestellt sind, durch verschweißen, verschrauben, verkleben, vernieten, verklemmen (auch als swaging bezeichnet), und/oder durch Reibverbindungen hergestellt sind.

Um gegenüber starken Auslenkungen tolerant zu sein, und sich ferner durch eine große Verformbarkeit extremen Lasten entziehen zu können, kann die Gründungsverstärkung beispielsweise eine große Bewegung des Offshore-Bauwerks ermöglichen. Entsprechend kann das zumindest eine Kragelement beispielsweise derart mit dem Element des Offshore-Bauwerks verbunden sein, dass dieses in eine im Wesentlichen vertikale Richtung entlang des Elements (z. B. ein Pfahlelement (z. B. Turm im Falle einer Offshore-Windenergieanlage)) des Offshore-Bauwerks in Längserstreckungsrichtung des Elementes von dem Offshore-Bauwerk gleiten kann. Dies ermöglicht es beispielsweise, dass mitunter auftretende Neig- und/oder Wankbewegungen des Offshore-Bauwerks (z. B. Neig- und/oder Wankbewegungen des Turm einer Offshore-Windenergieanlage) keine derart starken Spannungen in dem zumindest einen Kragelement und/oder dem zumindest einen Stützelement der Gründungsverstärkung auslösen, dass es zu einem Materialversagen von diesen kommen kann.

In einer beispielhaften Ausgestaltung des Gegenstandes ist das zumindest eine Stützelement teleskopartig ausgebildet, so dass es in seiner Länge veränderbar ist und es in einem die bestehende Gründung verstärkenden Zustand unter Vorspannung steht.

Dies erlaubt beispielsweise eine vereinfachte Montage des zumindest einen Stützelementes, indem es z. B. zunächst verkürzt mit seinem unteren Ende fixierbar ist, und anschließend mittels der teleskopartigen Ausgestaltung in seiner Länge verlängert wird, so dass das obere Ende, welches beispielsweise mit dem zumindest einen Kragelement z. B. verbunden ist, an die vorgesehene Position bringbar ist. Dann ist beispielsweise das freie Ende des zumindest einen Kragelementes an dem Element des Offshore-Bauwerks fixierbar bzw. kraftschlüssig mit diesem verbindbar.

Die jeweiligen oberen Enden der zumindest zwei Stützelemente sind mittels zumindest eines Tragelementes miteinander verbunden.

Dies erhöht ferner die Verstärkung, die durch die gegenständliche Gründungsverstärkung realisierbar, da die abzuleitende bzw. umzuleitende Kraft ferner zwischen den zumindest zwei Stützelementen bzw. Kragelementen zumindest teilweise übertragbar ist.

In einer beispielhaften Ausgestaltung des Gegenstandes bewirkt die Gründungsverstärkung in einem die bestehende Gründung verstärkenden Zustand eine Erhöhung der Eigenfrequenz des Offshore-Bauwerks, so dass eine durch zusätzliche Lasten verursachte Verringerung der Eigenfrequenz des Offshore-Bauwerks ausgleichbar ist.

Es wird eine Erhöhung der (Struktur-) Eigenfrequenz, also die Eigenfrequenz des Offshore-Bauwerks, im Vergleich zur Eigenfrequenz der durch zusätzliche Lasten veränderten Eigenfrequenz der Struktur, zurück zur ursprünglichen Frequenz ermöglicht, wobei diese "neue" Eigenfrequenz der Struktur idealerweise nicht mehr als 0,2 Hz unterhalb der ursprünglichen Eigenfrequenz liegt.

In einer beispielhaften Ausgestaltung nach allen Aspekten ist das Offshore-Bauwerk eine Windenergieanlage, die eine Stromerzeugungsanlage, z. B. eine Turbine und ein rotierendes Bauelement (z. B. Rotorblatt) umfasst.

Die gegenständliche Aufgabe wird ferner durch eine Gründung gelöst, umfassend eine gegenständliche Gründungsverstärkung.

Die gegenständliche Aufgabe wird ferner durch ein Offshore-Bauwerk gelöst, umfassend eine gegenständliche Gründungsverstärkung.

Die zuvor in dieser Beschreibung beschriebenen beispielhaften Ausgestaltungen der vorliegenden Erfindung sollen auch in allen Kombinationen miteinander offenbart verstanden werden. Insbesondere sollen beispielhafte Ausgestaltungen in Bezug auf die unterschiedlichen Aspekten offenbart verstanden werden.

Insbesondere sollen durch die vorherige oder folgende Beschreibung von Verfahrensschritten gemäß bevorzugter Ausführungsformen eines Verfahrens auch entsprechende Mittel zur Durchführung der Verfahrensschritte durch bevorzugte Ausführungsformen einer Vorrichtung offenbart sein. Ebenfalls soll durch die Offenbarung von Mitteln einer Vorrichtung zur Durchführung eines Verfahrensschrittes auch der entsprechende Verfahrensschritt offenbart sein.

Weitere vorteilhafte beispielhafte Ausgestaltungen der Erfindung sind der folgenden detaillierten Beschreibung einiger beispielhafter Ausführungsformen der vorliegenden Erfindung, insbesondere in Verbindung mit den Figuren, zu entnehmen. Die Figuren sollen jedoch nur dem Zwecke der Verdeutlichung, nicht aber zur Bestimmung des Schutzbereiches der Erfindung dienen. Die Figuren sind nicht maßstabsgetreu und sollen lediglich das allgemeine Konzept der vorliegenden Erfindung beispielhaft widerspiegeln. Insbesondere sollen Merkmale, die in den Figuren enthalten sind, keineswegs als notwendiger Bestandteil der vorliegenden Erfindung erachtet werden.

### Kurze Beschreibung der Figuren

In der Zeichnung zeigt
- Fig. 1: eine schematische Darstellung einer Jacket-Gründung für ein Offshore-Bauwerk umfassend eine gegenständliche Gründungsverstärkung;
- Fig. 2: die schematische Jacket-Gründung für ein Offshore-Bauwerk nach Fig. 1 dargestellt im vollständig die Jacket-Gründung verstärkenden Zustand;
- Fig. 3: eine schematische Darstellung eines Offshore-Bauwerks umfassend eine zweite und eine dritte Variante einer gegenständlichen Gründungsverstärkung; und
- Fig. 4: eine schematische Darstellung eines Offshore-Bauwerks umfassend eine vierte Variante einer gegenständlichen Gründungsverstärkung.

### Detaillierte Beschreibung einiger beispielhafter Ausführungsformen

Fig.1 zeigt eine schematische Darstellung einer Jacket-Gründung 2 für ein Offshore-Bauwerk 3 umfassend eine gegenständliche Gründungsverstärkung 1. In der Fig. 1 ist eine erste Variante einer gegenständlichen Gründungsverstärkung 1 dargestellt.

Das Offshore-Bauwerk 3 ist beispielsweise eine Windenergieanlage (in Fig. 1 nicht dargestellt), wobei das Element 7 des Offshore-Bauwerks 3 beispielsweise der Turm der Windenergieanlage ist. Das Offshore-Bauwerk 3 ist vorliegend mit einer Jacket-Gründung 2 als bestehende Gründung gegründet. Die Jacket-Gründung 2 weist einen Verankerungsabschnitt 6 auf, der vorliegend eine Flanschverbindung ist. Es ist zu erkennen, dass das Element 7 des Offshore-Bauwerks 3 vorliegend mittig in der Flanschverbindung gehaltert ist. Das Element 7 des Offshore-Bauwerks 3 ist beispielsweise in dem Verankerungsabschnitt 6 der bestehenden Jacket-Gründung 2 gehaltert, in dem das Element 7 des Offshore-Bauwerks 3 in der bestehenden Jacket-Gründung 2 vergroutet ist.

Die Jacket-Gründung 2 weist vorliegend vier Verankerungen 8 auf, die an Eckpunkten einer rechteckigen Grundform der Jacket-Gründung 2 angeordnet sind. Jede dieser vier Verankerungen 8 ist vorliegend als Gründungspfahl 8 ausgebildet. Jeder dieser Gründungspfähle 8 weist an seinem unteren Ende einen Verankerungsabschnitt 8a auf, mittels dem der jeweilige Gründungspfahl 8 in den Meeresboden eingreifen kann, so dass dieser dann verankert ist.

In Fig. 1 sind vorliegend zwei gegenständliche Gründungsverstärkungen 1 bereits an der bestehenden Jacket-Gründung 2 angeordnet, zwei weitere gegenständliche Gründungsverstärkungen 1 hingegen noch nicht. Diese letzteren sind in Fig. 1 links von der bestehenden Gründung 2, leicht nach oben versetzt und von der bestehenden Gründung 2 beabstandet dargestellt.

Die zwei gegenständlichen Gründungsverstärkungen 1, die gemäß Fig. 1 noch nicht an der bestehenden Gründung 2 angeordnet sind, umfassen vorliegend ein Tragelement 9, das die oberen Enden 4b der jeweiligen Stützelemente 4 bzw. die jeweiligen Enden der Kragelemente 5, die mit den jeweiligen oberen Enden 4b der jeweiligen Stützelemente 4 (fest) verbunden sind, miteinander verbindet. Ein weiteres derartiges Tragelement 9 ist bereits an dem oberen Ende 4b des links dargestellten Stützelementes, das gemäß Fig. 1 noch nicht an der bestehenden Jacket-Gründung angeordnet ist, angeordnet.

Fig. 2 zeigt die schematische Jacket-Gründung 2 für ein Offshore-Bauwerk nach Fig. 1 im vollständig die Jacket-Gründung 2 verstärkenden Zustand. Aus Gründen der Übersicht ist in Fig. 2 nur eins der vier dargestellten gegenständlichen Gründungsverstärkungen 1 mit detaillierten Bezugszeichen versehen (in Fig. 2 die vom Betrachter aus rechts liegend dargestellte Gründungsverstärkung 1).

Im Unterschied zu Fig. 1 sind die zwei gegenständlichen Gründungsverstärkungen 1 nunmehr ebenfalls im die bestehende Jacket-Gründung 2 verstärkenden Zustand dargestellt.

Es ist zu erkennen, dass die jeweiligen unteren Enden 4a der Stützelemente 4 jeweils in einer der vier von den Gründungspfählen 8 umfassten Aufnahmen 8b fixiert sind. Hierzu wurde vorliegend das jeweilige untere Ende 4a der Stützelemente 4 in die hohlzylindrisch geformte Aufnahme 8b des jeweiligen Gründungspfahls 8 eingesteckt, und anschließend in dieser vergroutet.

Insgesamt ist die bestehende Jacket-Gründung 2 der Fig. 2 mit vier gegenständlichen Gründungsverstärkungen 1 verstärkt, wobei deren jeweilige Kragelemente 5 jeweils mit dem Element 7 eines Offshore-Bauwerks 3 (in Fig. 2 nicht vollständig dargestellt) kraftschlüssig verbunden sind. Ferner sind die jeweiligen oberen Enden 4b der Stützelemente 4 jeweils mit den oberen Enden 4b ihrer jeweiligen benachbarten Stützelemente 4 mit einem Tragelement 9 verbunden. Ein oberes Ende 4b eines Stützelementes 4 weist folglich eine Verbindung zu zwei Tragelementen 9 auf.

Ferner ist in Fig. 2 schematisch der Meeresboden M dargestellt, so dass verdeutlicht ist, dass ein Verankerungsabschnitt 8a eines jeweiligen Gründungspfahls 8 der bestehenden Gründung 2 mit diesem Verankerungsabschnitt 8a in den Meeresboden M eingreift.

Fig. 3 zeigt eine schematische Darstellung eines Offshore-Bauwerks 3 umfassend eine zweite und eine dritte Variante einer gegenständlichen Gründungsverstärkung 1.

Das Offshore-Bauwerk 3 in Fig. 3 ist vorliegend eine Plattform, z. B. eine Arbeitsplattform einer Förderanlage. Diese Plattform ist mit der bestehenden Gründung 2 gegründet. Vorliegend ist zu erkennen, dass die bestehende Gründung 2 eine Jacket-Gründung 2 ist, wobei sich deren Gitterstrukturen bis oberhalb eines Meeresspiegels erstrecken, so dass die Plattform nicht im Meer liegt.

Die zweite Variante einer gegenständlichen Gründungsverstärkung 1 ist in Fig. 3 auf der linken Seite dargestellt. Die dritte Variante einer gegenständlichen Gründungsverstärkung 1 ist in Fig. 3 auf der rechten Seite dargestellt.

Die zweite Variante der Gründungsverstärkung umfasst zumindest ein im Wesentlichen vertikal verlaufendes Stützelement 4 mit einem oberen Ende 4b und einem unteren Ende 4a, wobei das untere Ende 4a vorliegend in der Aufnahme 8b des Gründungspfahls 8 fixiert ist. Ein weiteres Stützelement gleicher Art ist in Fig. 3 aus perspektivischen Gründen nicht zu erkennen, da es von dem "vorderen" Stützelement verdeckt ist. Das Stützelement 4 ist in seiner Länge vordefiniert, d.h. insbesondere nicht verlänger- oder verkürzbar.

Das Stützelement 4 ist ferner mit seinem oberen Ende 4b mit einem Kragelement 5 verbunden. Das obere Ende 4b des Stützelementes 4 der zweiten Variante erstreckt sich zu einem von der bestehenden Gründung 2 gehaltenen Element 7, vorliegend die Plattform des Offshore-Bauwerks 3. Es ist zu erkennen, dass das Kragelement 5 sich zum Teil in horizontaler Richtung, und zum anderen Teil auch in vertikale Richtung erstreckt. Im Sinne des vorliegenden Gegenstands kann ein sich zumindest teilweise in horizontale Richtung erstreckendes Kragelement 5 der gegenständlichen Gründungsverstärkung sich entsprechend auch zumindest teilweise in vertikale Richtung erstrecken. Im Gegensatz hierzu weist die Längserstreckungsrichtung des Stützelementes 4 im Sinne der Erfindung nur eine geringe Abweichung von maximal 10 bis 15 Grad von einer vollständig vertikal angeordneten Achse auf. Andere Ausgestaltungen umfassen eine oder mehrere geneigte Outrigger-Elemente, die entweder von der bestehenden Struktur auf- oder absteigen und mit dem Element verbunden sind, das weitestgehend vertikal nach unten führt. Dabei sind auch solche Elemente umfasst, die gekrümmt sind oder die von der Vertikalen um mehr als 15° Grad abweichen.

Das Kragelement 5 ist vorliegend an zwei Verankerungsabschnitten mit dem Element 7 (Plattform) mit dem Offshore-Bauwerk 3 fest verbunden. Das Stützelement 4 und das Kragelement 5 sind vorliegend derart an der bestehenden Gründung 2 angeordnet, dass eine auf das Element 7 (Plattform des Offshore-Bauwerks 3) wirkende Kraft zumindest teilweise über das Kragelement 5 auf das Stützelement 4 und/oder direkt auf das Stützelement übertragbar ist, so dass eine Entlastung der bestehenden Gründung 2 mittels der gegenständlichen Gründungsverstärkung 1 erzielbar ist.

Im Unterschied zu dem Stützelement der zweiten Variante ist das Stützelement 4 der dritten Variante, dargestellt auf der rechten Seite der Fig. 3, teleskopartig ausgebildet ist, so dass es in seiner Länge veränderbar ist. Dies erleichtert insbesondere die Montage des Stützelementes 4, da beispielsweise ein Aufrichten des Stützelementes, so dass seine Längserstreckungsrichtung im Wesentlichen vertikal verlaufend angeordnet ist, mitunter schwierig sein kann, da ein nicht-teleskopartig ausgebildetes Stützelement 4 der zweiten Variante mitunter zwischen der Aufnahme 8b des Gründungspfahl 8 und dem Element 7 (vorliegend die Plattform) des Offshore-Bauwerks 3 verklemmt werden kann, bevor es in dem die bestehende Jacket-Gründung 2 verstärkenden Zustand angeordnet ist. Dies wird mittels des teleskopartig ausgebildeten Stützelementes 4 vermieden. Wenn das teleskopartig ausgebildete Stützelement 4 der dritten Variante in dem die bestehende Jacket-Gründung 2 verstärkenden Zustand angeordnet ist, steht es derart unter Vorspannung, dass eine Entlastung der bestehenden Gründung 2 mittels der gegenständlichen Gründungsverstärkung 1 erzielbar ist.

Fig. 4 zeigt eine schematische Darstellung eines Offshore-Bauwerks 3 umfassend eine vierte Variante einer gegenständlichen Gründungsverstärkung 1.

Das Offshore-Bauwerk 3 in Fig. 4 ist vorliegend eine Plattform, z. B. eine Arbeitsplattform einer Förderanlage. Diese Plattform ist mit der bestehenden Gründung 2 gegründet. Vorliegend ist zu erkennen, dass die bestehende Gründung 2 eine Jacket-Gründung 2 ist, wobei sich deren Gitterstrukturen bis oberhalb eines Meeresspiegels erstrecken, so dass die Plattform nicht im Meer liegt.

Im Unterschied zu der in Fig. 3 gezeigten zweiten und dritten Variante von gegenständlichen Gründungsverstärkungen 1 weist die in Fig. 4 gezeigte vierte Variante (identisch auf der linken und der rechten Seite in Fig. 4) jeweils Stützelemente 4 auf, die als Zugelemente ausgebildet sind. Die jeweiligen Stützelemente 4 sind mit ihrem jeweiligen oberen Enden 4b an dem Element 7, vorliegend an einem Befestigungspunkt des Offshore-Bauwerks 3 (z. B. auf der Unterseite des Offshore-Bauwerks, vorliegend an der Unterseite der Plattform) fixiert. Ferner sind die jeweiligen Stützelemente 4 mit ihren unteren Enden 4a in Aufnahmen 8b der Gründungspfähle 8 der bestehenden Gründung 2 fixiert, z. B. mittels eines Vergroutens. Durch die Ausbildung der jeweiligen Stützelemente 4 als Zugelemente verursachen die Stützelemente 4 also jeweils ein Zugkraft, mit der z. B. der Befestigungspunkt des Offshore-Bauwerks 3 und/oder die Aufnahme 8b des jeweiligen Gründungspfahls 8 gezogen werden.

Die in dieser Spezifikation beschriebenen Ausführungsbeispiele der vorliegenden Erfindung und die diesbezüglich jeweils angeführten optionalen Merkmale und Eigenschaften sollen auch in allen Kombinationen miteinander offenbart verstanden werden. Insbesondere soll auch die Beschreibung eines von einem Ausführungsbeispiel umfassten Merkmals - sofern nicht explizit gegenteilig erklärt - vorliegend nicht so verstanden werden, dass das Merkmal für die Funktion des Ausführungsbeispiels unerlässlich oder wesentlich ist. Die Abfolge der in dieser Spezifikation geschilderten Verfahrensschritte in den einzelnen Ablaufdiagrammen ist nicht zwingend, alternative Abfolgen der Verfahrensschritte sind denkbar. Die Verfahrensschritte können auf verschiedene Art und Weise implementiert werden, so ist eine Implementierung in Software (durch Programmanweisungen), Hardware oder eine Kombination von beidem zur Implementierung der Verfahrensschritte denkbar.

In den Patentansprüchen verwendete Begriffe wie "umfassen", "aufweisen", "beinhalten", "enthalten" und dergleichen schließen weitere Elemente oder Schritte nicht aus. Unter die Formulierung "zumindest teilweise" fallen sowohl der Fall "teilweise" als auch der Fall "vollständig". Die Formulierung "und/oder" soll dahingehend verstanden werden, dass sowohl die Alternative als auch die Kombination offenbart sein soll, also "A und/oder B" bedeutet "(A) oder (B) oder (A und B)". Die Verwendung des unbestimmten Artikels schließt eine Mehrzahl nicht aus. Eine einzelne Vorrichtung kann die Funktionen mehrerer in den Patentansprüchen genannten Einheiten bzw. Vorrichtungen ausführen. In den Patentansprüchen angegebene Bezugszeichen sind nicht als Beschränkungen der eingesetzten Mittel und Schritte anzusehen.

### Bezugszeichenliste

- 1: Gründungsverstärkung
- 2: bestehende Gründung
- 3: Offshore-Bauwerk
- 4: Stützelement
- 4a: unteres Ende des Stützelementes
- 4b: oberes Ende des Stützelementes
- 5: Kragelement
- 6: Verankerungsabschnitt der bestehenden Gründung (z. B. Flanschverbindung)
- 7: Element des Offshore-Bauwerks
- 8: Verankerung/Gründungspfahl
- 8a: Verankerungsabschnitt der Verankerung
- 8b: Aufnahme für Stützelement
- 9: Tragelement

- M: Meeresboden

## Patentansprüche

1. Gründungsverstärkung (1) für ein Offshore-Bauwerk (3), umfassend:
- zumindest ein im Wesentlichen vertikal verlaufendes Stützelement (4) mit einem oberen Ende (4b) und einem unteren Ende (4a), wobei das untere Ende (4a) fixiert ist;
- zumindest ein Kragelement (5), das von dem oberen Ende (4b) des Stützelementes (4) zu einem von einem ersten Verankerungsabschnitt (6) einer bestehenden Gründung (2) gehaltenen Element (7) des Offshore-Bauwerks (3) zumindest teilweise horizontal hinauskragt;
- wobei das Stützelement (4) und das Kragelement (5) derart an der bestehenden Gründung (2) anordenbar sind, dass eine auf das Element (7) wirkende Kraft zumindest teilweise über das Kragelement (5) auf das Stützelement (4) und/oder auf das Stützelement (4) übertragbar ist, so dass eine Entlastung der bestehenden Gründung (2) erzielbar ist,
- wobei die die bestehende Gründung (2) eine Jacket-Gründung ist;
- wobei zumindest zwei Stützelemente (4) und zumindest zwei Kragelemente (5) an der bestehenden Gründung (2) anordenbar sind; und
- wobei die jeweiligen oberen Enden (4b) der zumindest zwei Stützelemente (4) mittels zumindest eines Tragelementes (9) miteinander verbunden sind.

2. Gründungsverstärkung (1) nach Anspruch 1, **dadurch gekennzeichnet, dass** die bestehende Gründung (2) mit zumindest einem zweiten im Meeresboden (M) verankerbaren Verankerungsabschnitt (8a) von einer Verankerung (8) in den Meeresboden (M) eingreift.

3. Gründungsverstärkung (1) nach einem der vorstehenden Ansprüche, **dadurch gekennzeichnet, dass** das Stützelement (4) und das Kragelement (5) kraftschlüssig miteinander verbindbar sind.

4. Gründungsverstärkung (1) nach einem der vorstehenden Ansprüche, **dadurch gekennzeichnet, dass** das Stützelement (4) kraftschlüssig mit einem Gründungspfahl (8) der bestehenden Gründung (2) verbindbar ist.

5. Gründungsverstärkung (1) nach einem der Ansprüche 1 bis 4, **dadurch gekennzeichnet, dass** das Stützelement (4) kraftschlüssig mit seinem unteren Ende (4a) in den Meeresboden (M) eingreift.

6. Gründungsverstärkung (1) nach einem der Ansprüche 1 bis 4, **dadurch gekennzeichnet, dass** das Stützelement (4) an einen Auftriebskörper kraftschlüssig angeschlossen ist.

7. Gründungsverstärkung (1) nach einem der vorstehenden Ansprüche, **dadurch gekennzeichnet, dass** das Stützelement (4) und das Kragelement (5) zusammen eine Outrigger-Konstruktion ausbilden, die im die bestehende Gründung (2) verstärkenden Zustand außenliegend an dieser angeordnet ist, so dass die bestehende Gründung (2) versteift ist.

8. Gründungsverstärkung (1) nach einem der vorstehenden Ansprüche, **dadurch gekennzeichnet, dass** das zumindest eine Stützelement (4) mit einem Füllmaterial zur Erhöhung des Eigengewichts verfüllbar ist.

9. Gründungsverstärkung (1) nach einem der vorstehenden Ansprüche, **dadurch gekennzeichnet, dass** das Element (7) des Offshore-Bauwerks (3) eine Flanschverbindung umfasst, wobei das Kragelement (5) kraftschlüssig mit der Flanschverbindung verbindbar ist.

10. Gründungsverstärkung (1) nach einem der vorstehenden Ansprüche, **dadurch gekennzeichnet, dass** das zumindest eine Stützelement (4) teleskopartig ausgebildet ist, so dass es in seiner Länge veränderbar ist und es in einem die bestehende Gründung (2) verstärkenden Zustand unter Vorspannung steht.

11. Gründungsverstärkung (1) nach einem der vorstehenden Ansprüche, **dadurch gekennzeichnet, dass** die Gründungsverstärkung (1) in einem die bestehende Gründung (2) verstärkenden Zustand eine Erhöhung der Eigenfrequenz des Offshore-Bauwerks (3) bewirkt, so dass eine durch zusätzliche Lasten verursachte Verringerung der Eigenfrequenz des Offshore-Bauwerks (3) ausgleichbar ist.

12. Gründung (2), umfassend eine Gründungsverstärkung (1) nach einem der Ansprüche 1 bis 11.

13. Offshore-Bauwerk (3), umfassend eine Gründungsverstärkung (1) nach einem der Ansprüche 1 bis 11.

## Claims

1. Reinforcement for a foundation (1) for an offshore structure (3), comprising:
- at least one substantially vertically extending support element (4) having an upper end (4b) and a lower end (4a), the lower end (4a) being fixed;
- at least one cantilever element (5) which cantilevers at least partially horizontally from the upper end (4b) of the support element (4) to an element (7) of the offshore structure (3) supported by a first anchoring portion (6) of an existing foundation (2);
- wherein the support element (4) and the cantilever element (5) are arrangable on the existing foundation (2) in such a way that a force acting on the element (7) is transmittable at least partially via the cantilever element (5) to the support element (4) and/or to the support element (4), so that a relief of the existing foundation (2) is achievable,
- where the existing foundation (2) is a jacket foundation;
- wherein at least two support elements (4) and at least two cantilever elements (5) are arrangable on the existing foundation (2); and
- wherein the respective upper ends (4b) of the at least two support elements (4) are connected to each other by means of at least one carry element (9).

2. Reinforcement for a foundation (1) according to claim 1, **characterized in that** the existing foundation (2) engages with at least a second anchoring portion (8a) of an anchorage (8) in the sea bed (M), wherein the second anchoring portion (8a) is anchorable in the seabed (M).

3. Reinforcement for a foundation (1) according to one of the preceding claims, **characterized in that** the support element (4) and the cantilever element (5) are connectable to each other in a force-locking manner.

4. Reinforcement for a foundation (1) according to one of the preceding claims, **characterized in that** the support element (4) is connectable in a force-locking manner to a foundation pile (8) of the existing foundation (2).

5. Reinforcement for a foundation (1) according to one of claims 1 to 4, **characterized in that** the support element (4) engages in the seabed (M) with its the lower end (4a) in a force-locking manner.

6. Reinforcement for a foundation (1) according to one of the claims 1 to 4, **characterized in that** the support element (4) is connected to a buoyancy body in a force-locking manner.

7. Reinforcement for a foundation (1) according to one of the preceding claims, **characterized in that** the support element (4) and the cantilever element (5) together form an outrigger construction which, in the state reinforcing the existing foundation (2), is arranged externally thereto so that the existing foundation (2) is stiffened.

8. Reinforcement for a foundation (1) according to one of the preceding claims, **characterized in that** the at least one support element (4) is fillable with a filling material to increase its own weight.

9. Reinforcement for a foundation (1) according to one of the preceding claims, **characterized in that** the element (7) of the offshore structure (3) comprises a flange connection, wherein the cantilever element (5) is connectable to the flange connection in a force-locking manner.

10. Reinforcement for a foundation (1) according to one of the preceding claims, **characterized in that** the at least one support element (4) is of telescopic design so that its length is changeable and it is under prestress in a state reinforcing the existing foundation (2).

11. Reinforcement for a foundation (1) according to one of the preceding claims, **characterized in that** in a state reinforcing the existing foundation (2), the reinforcement (1) causes an increase in the natural frequency of the offshore structure (3), so that a reduction in the natural frequency of the offshore structure (3) caused by additional loads are compensable.

12. A foundation (2) comprising a reinforcement (1) according to any one of claims 1 to 11.

13. An offshore structure (3) comprising a reinforcement (1) according to any one of claims 1 to 11.

## Revendications

1. Renfort de fondation (1) pour une structure offshore (3), comprenant :
- au moins un élément de support (4) s'étendant de manière sensiblement verticale ayant une extrémité supérieure (4b) et une extrémité inférieure (4a), l'extrémité inférieure (4a) étant fixée ;
- au moins un élément en porte-à-faux (5) s'étendant au moins partiellement horizontalement depuis l'extrémité supérieure (4b) de l'élément de support (4) jusqu'à un élément (7) de la structure offshore (3) supporté par une première section d'ancrage (6) d'une fondation existante (2) ;
- où l'élément de support (4) et l'élément en porte-à-faux (5) peuvent être disposés sur la fondation existante (2) de telle sorte qu'une force agissant sur l'élément (7) peut être transmise à l'élément de support (4) au moins partiellement par l'intermédiaire de l'élément en porte-à-faux (5) et/ou à l'élément de support (4), de sorte qu'un délestage de la fondation existante (2) peut être réalisé,
- où la fondation existante (2) est une fondation jacket ;
- où au moins deux éléments de support (4) et au moins deux éléments en porte-à-faux (5) peuvent être disposés sur la fondation existante (2) ; et
- où les extrémités supérieures respectives (4b) des au moins deux éléments de support (4) sont reliées les unes aux autres au moyen d'au moins un élément de soutien (9).

2. Renfort de fondation (1) selon la revendication 1, **caractérisé en ce que** la fondation existante (2) s'engage dans le fond marin (M) avec au moins une deuxième section d'ancrage (8a) ancrable dans le fond marin (M) à partir d'un ancrage (8).

3. Renfort de fondation (1) selon l'une des revendications précédentes,
**caractérisé en ce que** l'élément de support (4) et l'élément en porte-à-faux (5) peuvent être reliés entre eux par liaison de force.

4. Renfort de fondation (1) selon l'une des revendications précédentes,
**caractérisé en ce que** l'élément de support (4) peut être relié par liaison de force à un pieu de fondation (8) de la fondation existante (2).

5. Renfort de fondation (1) selon l'une des revendications 1 à 4, **caractérisé en ce que** l'extrémité inférieure (4a) de l'élément de support (4) s'engage par liaison de force dans le fond marin (M).

6. Renfort de fondation (1) selon l'une des revendications 1 à 4, **caractérisé en ce que** l'élément de support (4) est relié par liaison de force à un corps de flottaison.

7. Renfort de fondation (1) selon l'une des revendications précédentes, **caractérisé en ce que** l'élément de support (4) et l'élément en porte-à-faux (5) forment ensemble une construction en porte-à-faux qui, à l'état de renforcement de la fondation existante (2), est disposée à l'extérieur de celle-ci de sorte que la fondation existante (2) est rigidifiée.

8. Renfort de fondation (1) selon l'une des revendications précédentes, **caractérisé en ce que** l'au moins un élément de support (4) peut être rempli d'un matériau de remplissage pour augmenter son propre poids.

9. Renfort de fondation (1) selon l'une des revendications précédentes,
**caractérisé en ce que** l'élément (7) de la structure offshore (3) comprend une connexion à bride, l'élément en porte-à-faux (5) pouvant être connecté par liaison de force à la connexion à bride.

10. Renfort de fondation (1) selon l'une des revendications précédentes, **caractérisé en ce que** l'au moins un élément de support (4) est de conception télescopique, de sorte que sa longueur peut être modifiée et qu'il est sous précontrainte dans un état renforçant la fondation existante (2).

11. Renfort de fondation (1) selon l'une des revendications précédentes, **caractérisé en ce que** le renfort de fondation (1), dans un état renforçant la fondation existante (2), provoque une augmentation de la fréquence propre de la structure offshore (3), de sorte qu'une réduction de la fréquence propre de la structure offshore (3) causée par des charges supplémentaires peut être compensée.

12. Fondation (2) comprenant un renfort de fondation (1) selon l'une quelconque des revendications 1 à 11.

13. Structure offshore (3) comprenant un renfort de fondation (1) selon l'une quelconque des revendications 1 à 11.
